# EUROPÄISCHE PATENTSCHRIFT

(11) **EP 1 151 149 B1**
(45) Veröffentlichungstag und Bekanntmachung des Hinweises auf die Patenterteilung: **12.06.2002**
(21) Anmeldenummer: 00903568.4
(22) Anmeldetag: 07.01.2000
(51) Int. Cl.: C23G 3/02, B08B 3/02

(54) **VERFAHREN UND VORRICHTUNG ZUM BEIZEN UND REINIGEN VON GEWALZTEM STAHLBAND**
METHOD AND DEVICE FOR SCOURING AND CLEANING ROLLED STEEL STRIP
PROCEDE ET DISPOSITIF POUR DECAPER ET NETTOYER UN FEUILLARD D'ACIER LAMINE

(30) Priorität: 15.01.1999 DE 19901401
(43) Veröffentlichungstag der Anmeldung: 07.11.2001
(73) Patentinhaber: SMS SCHLOEMANN-SIEMAG AKTIENGESELLSCHAFT, 40237 Düsseldorf (DE)
(72) Erfinder: RICHERT, Withold, D-41836 Hückelhoven (DE)
(74) Vertreter: Valentin, Ekkehard, Dipl.-Ing.
(86) Internationale Anmeldenummer: EP0000059
(87) Internationale Veröffentlichungsnummer: WO0042240

(56) Entgegenhaltungen:
- AT-B- 284 584
- DE-B- 1 163 634
- DE-B- 1 228 491
- US-A- 5 826 818
- PATENT ABSTRACTS OF JAPAN vol. 011, no. 080 (C-409), 11. März 1987 (1987-03-11) & JP 61 235582 A (SUMITOMO METAL IND LTD;OTHERS: 01), 20. Oktober 1986 (1986-10-20)

## Beschreibung

Die Erfindung betrifft ein Verfahren und eine Vorrichtung zum Beizen und Reinigen von gewalztem Stahlband, das schlingenförmig durch mehrere in der Behandlungslinie angeordnete Beiz- bzw. Reinigungsbehälter hindurchbewegt und dabei von mindestens einer Bandseite mit dem Beiz- bzw. Reinigungsmedium beaufschlagt wird, wozu Spritz- bzw. Sprüheinheiten vorgesehen sind, die zu- oder abschaltbar und/oder in ihrer Spritzbreite einstellbar sind und/oder mit regelbarem Spritz- bzw Sprühdruck und/oder Volumenstrom und/oder veränderbarer Temperatur betrieben werden.

Die Notwendigkeit zum und die Kriterien für das Beizen von gewalzten Warmbändem wird in der EP 0 602 437 A1 für Beizanlagen unterschiedlichster Bauart wie Tiefbehälter, Flachbehälter, Turbo-Beizen etc. hinlänglich offenbart. Diese Anlagen sind in ihrer Beizstrecke auf die höchste Bandgeschwindigkeit und/oder auf das jeweils schwierigste zu beizende Stahlband ausgelegt, was daher aber nur für exakt die eine Beizaufgabe zutrifft. Für abweichende Beizaufgaben wird, z.B. bei der sogenannten Turbobeize (vgl. DE 40 31 234 A), versucht, durch eine Änderung der Temperatur der Beizsäure eine Anpassung zwischen vorhandener Beizstrecke, Bandgeschwindigkeit und Schwierigkeit des zu beizenden Stahlbandes zu erreichen. Da eine Temperaturänderung aber nur langsam möglich ist, wird angestrebt, über einen mehr oder weniger großen Volumenstrom und der damit bewirkten Turbulenz einen sofort wirkenden Ausgleich zu schaffen. Wie sich allerdings bei bestehenden Anlagen dieser Art im Betrieb gezeigt hat, ist der Erfolg jedoch nur sehr begrenzt. Zudem erfordern diese Beizen eine große Anlagenlänge.

Eine andere Bauweise einer Beize ist durch die DE-AS 1 163 634 bekanntgeworden. Diese Beizanlage besteht aus einem in einem Stahlgerüst gelagerten Turm, in dem das Band in vertikalen Schlangen geführt und mit Beizsäure besprüht wird, die von in mehreren Etagen zu beiden Seiten des Bandes angeordneten Düsen aufgebracht wird, die gegen das Band gerichtete, in Abhängikeit von der Breite des Bandes auf die jeweilige Spritzbreite einstellbare Öffnungsschlitze besitzen. Auch hierbei ist es schwierig, eine Anpassung an andere Beizaufgaben vorzunehmen, und zudem sind in der Regel sehr hohe Türme (z.B. 100 m hoch) erforderlich. Hiermit vergleichbare Ausführungen und Konstruktionen bzw. Anordnungen sind bei Reinigungsanlagen bekannt.

Der Erfindung liegt die Aufgabe zugrunde, ein Verfahren und eine Vorrichtung der eingangs genannten Art zu schaffen, mit denen sich der Platzbedarf für die Beiz- bzw. Reinigungsanlagen erheblich verringern läßt, und die zudem eine exakte Anpassung an die jeweilige Beizaufgabe bzw. Reinigungsaufgabe mit dem Ziel einer verringerten Beizzeit bzw. Reinigungszeit und einem über die Bandbreite verbesserten Beizergebnis bzw. Reinigungsergebnis ermöglichen.

Diese Aufgabe wird mit einem Verfahren erfindungsgemäß dadurch gelöst, daß das Band vor dem Einlaufen in den Beizbehandlungsteil bzw. Reinigungsbehandlungsteil aus der horizontalen Bandlaufebene in eine hochkantstehende, vertikale Bandlaufebene und nach dem Auslaufen aus dem Beizbehandlungsteil bzw. Reinigungsbehandlungsteil in seine normale, horizontale Bandlaufebene umgelenkt wird. Das Umlenken des Bandes in die aufrechte Hochkantlage ermöglicht es, dieses raum- und platzsparend mäanderförmig zu führen und einen variablen Anlagenaufbau zu erreichen, der eine optimale Ausnutzung des vorhandenen Platzes gestattet. Die Behälterhöhe wird dabei von der Bandbreite bestimmt, und das in Bezug auf seine Breite in stehender bzw. senkrechter Weise über in den Beizbehältem bzw. Reinigungsbehältem mit senkrechten Rollenachsen gelagerten Umlenkrollen geführte Band wird vorzugsweise von zwei Seiten mit dem Beizmedium bzw. Reinigungsmedium bespritzt oder -sprüht. Die Beizbehälter bzw. Reinigungsbehälter, d.h. die Behälter des Beizbehandlungsteils bzw. Reinigungsbehandlungsteils, der in der Regel Beiz- bzw. Reinigungs- und Spülbehälter sowie einen Trockner aufweist, können je nach Räumlichkeit quer zur Bandlaufrichtung oder parallel zur Bandlaufrichtung und damit in Reihe hintereinander bzw. übereinander, d.h. nebeneinander in verschiedenster Anordnung errichtet werden.

Gleichzeitig läßt sich entsprechend der Bandgeschwindigkeit und/oder des zu beizenden bzw. reinigenden Stahlbandes die exakte Beizstrecke bzw. Reinigungsstrecke einstellen, indem mehr oder weniger Spritz- bzw. Sprühbalken, d.h. Sprüheinheiten zu- oder abgeschaltet werden, wobei nur minimalste Säuremengen bzw. Reinigungsmengen und damit kleinste Vorlagebehälter notwendig sind. Im Gegensatz zu beispielsweise horizontalen Bandführungen, bei denen adhäsionsbedingt das aufgebrachte Beiz- bzw. Reinigungsmedium mitgeschleppt wird, so daß sich die Beiz- bzw. Reinigungsstrecke unvermeidlich in ihrer Einstellung verändert, fließt das Medium bei einer Hochkantlagen-Führung des Bandes schwerkraftbedingt weitestgehend nach unten ab, womit die Einstellung aufrechterhalten wird. Der außerdem regelbare Spritz- bzw. Sprühdruck und/oder der Volumenstrom des Beizmediums bzw. Reinigungsmediums stehen unverändert als weitere, sofort wirkende Stellglieder zur wirtschaftlichen Anpassung an die Beizaufgabe bzw. Reinigungsaufgabe zur Verfügung, so daß sich in Verbindung mit der langsam veränderbaren Temperaturführung eine ökonomisch optimal regelbare Beizanlage bzw. Reinigungsanlage ergibt. Weiterhin läßt sich berücksichtigen, daß die Produktion bzw. die Geschwindigkeit z.B. einer gekoppelten Beiz-Tandemkaltwalzanlage für dickere Banddicken nicht nur durch die vorhandene Bandlänge des eingesetzten Bundes, sondern sehr häufig auch durch die Wärmegrenzleistung der Wärmetauscher für die Säure begrenzt wird. Denn der Wärmeübergang zwischen Säure und Stahlband ist in einer Spritz- bzw. Sprühbeize mit in Hochkantlage geführtem Walzband wesentlich effektiver als in einem Säurebad einer Flachbehälter-bzw. Turbobeize, da in ökonomischer Weise ständig heiße Säure auf die Bandoberfläche aufgespritzt bzw. -gesprüht wird. Dies ermöglicht bei dickeren zu beizenden Bändern eine Steigerung der Geschwindigkeit und damit der Produktion.

Eine bevorzugte Ausgestaltung der Erfindung sieht vor, daß über die Bandbreite unterschiedlich stark verzunderte bzw. verunreinigte Bandbereiche mit verändertem Spritzdruck und/oder veränderter Säurekonzentration bzw. Reinigungskonzentration und/oder erhöhtem Volumenstrom des Beizmediums bzw. Reinigungsmediums besprüht werden. Diese gezielt mögliche Einflußnahme auf erfahrungsgemäß stärker verzunderte bzw. verunreinigte Bandbereiche, wie insbesondere an den Bandkanten, trägt ebenfalls zur Verringerung der Beizzeit bzw. Reinigungszeit und damit der Beizbehälterlänge bzw. Reinigungsbehälterlänge bei.

Bei einer vorteilhaften Vorrichtung zum Durchführen des Verfahrens ist jeweils vor und hinter dem Beizbehandlungsteil bzw. Reinigungsteil eine das Band aus der horizontalen Bandlaufebene in eine hochkantstehende, vertikale Bandlaufebene und umgekehrt umlenkende Wenderolle vorhanden, die gegen die Horizontale angehoben bzw. geneigt angeordnet ist. Bei der Umlenkung am Beginn der Anlage läuft hierbei das Band senkrecht von unten oder oben ein und hinter der Anlage läuft es senkrecht nach unten bzw. oben aus, wobei die Wenderollen um vorzugsweise 45° gegen die Horizontale angehoben bzw. geneigt sind.

Nach einer vorteilhaften Ausführung sind den Wenderollen mit senkrechten Achsen gelagerte Spannrollensätze zugeordnet, die das Band auf Anlagenmitte halten, wobei der erforderliche Bandzug über die senkrecht wirkenden Reibungskräfte zwischen den Rollen und dem Band erzeugt wird.

Hierbei kann es zweckmäßig sein, daß mindestens eine der in den Beizbehältern bzw. Reinigungsbehältem angeordneten Band-Umlenkrollen als Steuerrolle ausgebildet ist und/oder vorzugsweise den Band-Umlenkrollen noch Andrückrollen zugeordnet sind. Die Steuerrolle- bzw. -rollen, von denen je nach Beizbehälterlänge bzw. Reinigungsbehälterlänge eine oder mehrere ausgebildet sind, dienen zu einer eventuellen Korrektur des Bandlaufs. Die vor allem bei dickeren Banddicken und langen Beizbehältern bzw. Reinigungsbehältern mit einem zusätzlichen Antrieb versehenen Umlenkrollen gleichen durch Biegung entstandene Bandzugverluste wieder aus und unterstützen somit die Aufrechterhaltung des erforderlichen Bandzuges.

Um bei einem Bandzugverlust, wie bei einem Stromausfall, zu verhindern, daß das Band aus der Anlagenmitte herausrutscht, drücken die Andrückrollen das Band mit einer solchen Kraft an die Umlenkrollen, daß über die senkrecht wirkende Reibungskraft das Band getragen wird. Dabei stellt sich als weiterer Vorteil ein, daß durch das Zusammenwirken der Umlenkrolle mit der Andruckrolle bis dahin eventuell mitgeschleppte Säure abgequetscht und damit eine Kaskadenführung der Beizsäure bzw. Reinigungslösung ermöglicht wird.

Nach einer vorteilhaften Ausgestaltung der Erfindung ist zumindest der in Bandlaufrichtung liegende erste Beizbehälter bzw. Reinigungsbehälter mit Ultraschallaktoren ausgerüstet. Diese erhöhen die Ablösegeschwindigkeit der Zunderschicht bzw. Verunreinigungsschicht von der Bandoberfläche.

Hierbei empfiehlt es sich, daß die Ultraschallaktoren in einer von ein- und auslaufseitigen Dichtrollen begrenzten, schmalen separaten Kammer angeordnet sind, und zwar dort vorteilhaft über die Bandbreite verteilt hinter säurefesten bzw. laugenfsten Zwischenwänden jeweils stirnseitig der Kammer. Die separate Kammer wird mittels der Dichtrollen am laufenden Band gebildet, d.h. in dem jeweiligen Beizbehälter bzw. Reinigungsbehälter abgeteilt. Dies bietet die Möglichkeit, zur Einkopplung der Schallenergie die Kammer ständig mit Säure bzw. Reinigungslösung zu fluten und damit die Übertragung der Schallenergie auf die Bandoberfläche zu begünstigen.

Weitere Merkmale und Vorteile der Erfindung ergeben sich aus den Patentansprüchen und der nachfolgenden Beschreibung, in der einige Ausführungsbeispiele des Gegenstandes der Erfindung näher erläutert sind. Es zeigen:
- Fig. 1: in schematischer Längsansicht als Einzelheit den Beiz-Behandlungsteil einer gegebenenfalls an ein nachgeschaltetes Walzwerk gekoppelten Bandbehandlungsanlage;
- Fig. 2: den Beiz-Behandlungsteil in der Draufsicht;
- Fig. 3: eine Variante des Beiz-Behandlungsteils mit in Reihe hintereinander angeordneten Behältern, in der Draufsicht dargestellt; und
- Fig. 4: in schematischer Draufsicht eine Abwandlung mit gegenüber Fig. 3 in Zick-Zack-Anordnung hintereinander geschalteten Behältern;
- Fig. 5: in der Draufsicht eine andere Ausführung mit parallel zur Bandlaufrichtung und damit über- bzw. nebeneinander angeordneten Behältern;
- Fig.6: in der Draufsicht eine Abwandlung der in Fig. 5 gezeigten Behälter-Anordnung;
- Fig. 7: einen Schnitt entlang der Linie A-A von Fig. 2;
- Fig. 8: einen Schnitt entlang der Linie B-B von Fig. 2; und
- Fig. 9: als Einzelheit eine von Dichtrollen begrenzte Kammer mit darin angeordneten Ultraschallaktoren, schematisch dargestellt.

Von einer im einzelnen nicht gezeigten Bandbehandlungsanlage mit in Bandlaufrichtung 1 (vgl. in Fig. 2 den Pfeil) ist in Fig. 1 im wesentlichen lediglich der Beizbehandlungsteil bzw. Reinigungsbehandlungsteil 2 dargestellt; zu erkennen sind darüber hinaus noch die letzten bzw. ersten Rollen 3a, 3b bzw. 4a, 4b eines vor und hinter dem Beizteil bzw. Reinigungsteil 2 angeordneten S-Rollen-Gerüstes. Der Beizteil bzw. Reinnigungsteil 2 umfaßt im Ausführungsbeispiel drei Beizbehälter bzw. Reinigungsbehälter I, II und III, denen sich ein Behälter IV zum Spülen und Trocknen des hindurchgeführten, zu beizenden bzw. zu reinigenden metallischen Bandes 5 anschließt. Die einzelnen Behälter I bis IV sind über Vor- und Rücklaufleitungen 6 an die eine notwendige Säuremenge bzw. Reinigungslösungsmenge bevorratenden Vorlagebehälter 7 angeschlossen, denen zur Förderung der Säure bzw. Reinigungslösung zur Aufbringung auf die Bandoberfläche Pumpen 8 zugeordnet sind. Diese versorgen in den Beizbehältern bzw. Reinigungsbehältern zu beiden Seiten quer zum Bandlauf angeordnete Spritz- bzw. Sprühbalken 9, die im Ausführungsbeispiel (vgl. die Figuren 7 und 8) als Rohre mit darin angeordneten Spritzdüsen 18 ausgebildet sind, die auf die Bandoberfläche gerichtet sind und ein gewünschtes Spritzbild 19 erzeugen. Die Spritz- bzw. Sprühbalken 9 und deren Düsen 18 lassen sich zudem wahlweise zu- oder abschalten und an die jeweilige Bandbreite 20 anpassen und so ausführen, daß gezielte Bereiche des metallischen Bandes, die besonders stark verzundert bzw. verunreinigt sind, mit entweder höherem Spritzdruck und/oder verändertem Säurevolumen bzw. Reinigungslösungsvolumen, veränderter Säuretemperatur bzw. Reinigungslösungstemperatur und/oder mit Säuren bzw. Reinigungslösungen anderer Säurekonzentrationen bzw. Reinigungslösungskonzentrationen bespritzt bzw. besprüht werden. Zum bedarfsweisen diskontinuierlichen Betrieb der Anlage können die Spritz- bzw. Sprühbalken 9 auch komplett abgeschaltet werden.

Das metallische Band 5 wird in Bezug auf seine Breite in stehender bzw. hochkantgestellter Weise über in den Beizkammem bzw. Reinigungskammem I bis IV mit senkrechten Achsen 21, d.h. aufrecht in Rollenlagern angeordneten Umlenkrollen 10 mäanderförmig geführt (vgl. Fig. 2). Zum Aufstellen des metallischen Bandes 5 in seine Hochkantlage ist dem Beizteil bzw. Reinigungsteil 2 eine horizontale Umlenkrolle 12 und eine gegenüber der Horizontalen um 45° angehobene bzw. geneigte Einlauf-Wenderolle 11 vorgeschaltet. Von der horizontalen Umlenkrolle 12 wird das Band 5 senkrecht nach oben bzw. nach unten zu der Wenderolle und von dort in einen Spannrollensatz 13 geführt, dessen Spannrollen 13a, 13b aufrecht, d.h. mit senkrechten Achsen gelagert sind, über die das Band 5 danach durch die einzelnen Behälter I bis IV des Beizteils bzw. Reinigungsteils 2 hindurchbewegt wird.

Am Ende - auslaufseitig -des Beizteils bzw. Reinigungsteils 2 ist eine ebenfalls um ca. 45° gegen die Horizontale geneigte bzw. angehobene Auslauf-Wenderolle 14 angeordnet, auf die das gebeizte bzw. gereinigte Band 5 aus einem zwei mit senkrechten Achsen gelagerte Spannrollen 15a, 15b aufweisenden Spannrollensatz 15 kommend nach unten bzw. oben geführt aufläuft und die das Band 5 in die horizontale Bandlaufebene zurückführt, damit das behandelte Band anschließend aufgehaspelt werden oder sogleich in ein nachgeschaltetes Walzwerk einlaufen kann.

Das in Bezug auf seine Breite in stehender Weise bzw. in Hochkantlage durch die Beizbehälter bzw. Reinigungsbehälter I bis IV mäanderförmig geführte Band 5 ermöglicht es, den Anlagenaufbau in verschiedenster Art und Anordnung der Beizbehälter bzw. Reinigungsbehälter I bis IV auszuführen, um den vorhandenen Platz optimal auszunutzen.

Bei der Ausführung nach den Fig. 1 und 2 mit quer zur Bandlaufrichtung 1 angeordneten Beizbehältem bzw. Reinigungsbehältern I bis IV tritt das Band 5 durch den Deckel 16 des ersten Behälters I ein und verläßt den einen Bereich zum Spülen und zum Trocknen aufweisenden letzten Behälter IV ebenfalls durch den Deckel 16; die einzelnen Behälter I bis IV liegen hier parallel hintereinander.

Bei den Varianten der Beiz- bzw. Reinigungs-Behandlungsteile 102 bzw. 202 sowie 302 und 402 nach den Fig. 3 und 4 bzw. 5 und 6 sind die Behälter I bis IV parallel zur Bandlaufrichtung 1 angeordnet, wobei das Band 5 sowohl ein- als auslaufseitig durch die jeweilige Behälterseitenwand 17 in den Behandlungsteil ein bzw. austritt. Bei der Variante nach den Fig. 3 und 4 liegen die Behälter I bis IV der Beiz-bzw. Reinigungs-Behandlungsteile 102 bzw. 202 in einer Reihe hintereinander, wobei die Ausführung nach Fig. 4 eine Zick-Zack-Anordnung der Behälter zeigt.

Bei den Abwandlungen der Beiz- bzw. Reinigungs-Behandlungsteile 302 bzw. 402 nach den Fig. 5 bis 6 liegen in einer Kompakt-Anordnung jeweils die Behälter I und II hintereinander und die Behälter III und IV sind - in der Zeichnungsebene gesehen - darüber angeordnet, wobei das Band 5 in jedem Fall den letzten Behälter IV aus dem dort ausgebildeten Trockenbereich IVa heraus verläßt, was gleichermaßen für die Anordnungen nach den Fig. 1, 2 und 3 gilt. Aufgrund der Behälter-Anordnung nach Fig. 6 läuft - abweichend von allen anderen Ausführungen - das Band 5 an derselben Seite in den Beiz- bzw. Reinigungs-Behandlungsteil 402 ein und dort auch aus. Abgesehen von der unterschiedlichen Anordnung und Lage der Behälter I bis IV bzw. IVa unterscheiden sich die übrigen Bauteile nicht von denen der Fig. 1 und 2, so daß diese übereinstimmenden Bauteile bei allen Ausführungen mit denselben Bezugsziffem versehen sind.

In den Figuren 7 und 8 sind Einzelheiten konstruktiver, vorteilhafter Ausgestaltungen der Beizbehälter I bis IV dargestellt, und zwar ist gemäß Fig. 7 der in diesem Fall mit einem Antrieb 22 über eine Kupplung 23 und einem Getriebe 24 verbundenen Umlenkrolle 10 eine Andrückrolle 25 zugeordnet, die über Schwenkhebel 26 in einem Rahmen 27 gelagert ist. Bei der Variante nach Fig. 8 ist eine Umlenkrolle als Steuerrolle 100 ausgebildet und zu diesem Zweck in einem Schwenkrahmen 28 angeordnet bzw. gelagert, der seinerseits von einem an der Stahlkonstruktion befestigten Grundrahmen 29 aufgenommen wird, der Führungen 30 für den Schwenkrahmen 28 aufweist. Das Band 5 besitzt hier gegenüber der Fig. 7 eine geringere Bandbreite 20, und es sind daher entsprechend weniger Spritzdüsen 18 zugeschaltet.

Zur Erhöhung der Ablösegeschwindigkeit von Zunder bzw. Verunreinigungen von der Oberfläche des Bandes 5 sind gemäß Fig. 9 zumindest in dem in Bandlaufrichtung 1 ersten Behälter I mehrere Ultraschallaktoren 31 vorgesehen. Diese sind in einer von ein- und auslaufseitigen Dichtrollen 32 begrenzten, schmalen separaten Kammer 33 jeweils hinter säure- bzw. laugenfesten Zwischenwänden 34 angeordnet.

## Patentansprüche

1. Verfahren zum Beizen bzw. Reinigen von gewalztem Stahlband, das schlingenförmig durch mehrere in der Behandlungslinie angeordnete Beizbehälter bzw. Reinigungsbehälter hindurchbewegt und dabei von mindestens einer Bandseite mit dem Beizmedium bzw. Reinigungsmedium beaufschlagt wird, wozu Spritz- bzw. Sprüheinheiten vorgesehen sind, die zu- oder abschaltbar und/oder in ihrer Spritzbreite einstellbar sind und/oder mit regelbarem Spritz- bzw. Sprühdruck und/oder Volumenstrom betrieben werden,
**dadurch gekennzeichnet,**
**daß** das Band (5) vor dem Einlaufen in den Beizbehandlungsteil bzw. Reinigungsbehandlungsteil (2, 102, 202, 302, 402) aus der horizontalen Bandlaufebene in eine hochkantstehende, vertikale Bandlaufebene und nach dem Auslaufen aus dem Beiz- bzw. Reinigungs-Behandlungsteil in seine normale, horizontale Bandlaufebene umgelenkt wird.

2. Verfahren nach Anspruch 1,
**dadurch gekennzeichnet,**
**daß** über die Bandbreite (20) unterschiedlich stark verzunderte, verunreinigte Bandbereiche gezielt mit verändertem Spritzdruck und/oder veränderter Säurekonzentration bzw. Reinigungslösungskonzentration und/oder erhöhtem Volumenstrom des Beizmediums bzw. Reinigungsmediums besprüht werden.

3. Vorrichtung zum Beizen bzw. Reinigen von gewalztem Stahlband (5), das schlingenförmig durch mehrere in der Behandlungslinie angeordete Beizbehälter bzw. Reinigungsbehälter (I,II,III,IV,IVa) hindurchbewegt und dabei von mindestens einer Bandseite mit dem Beizmedium bzw. Reinigungsmedium beaufschlagt wird, wozu Spritz- bzw. Sprüheinheiten (9) vorgesehen sind, die zu- oder abschaltbar und/oder in ihrer Spritzbreite einstellbar sind und/oder mit regelbarem Spritz- bzw. Sprühdruck und/oder Volumenstrom betrieben werden, insbesondere zum Durchführen des Verfahrens nach Anspruch 1,
**gekennzeichnet durch**
eine jeweils vor und hinter dem Beiz- bzw. Reinigungs-Behandlungsteil (2, 102, 202, 302, 402) das Band (5) aus der horizontalen Bandlaufebene in eine hochkantstehende, vertikale Bandlaufebene und umgekehrt umlenkende Wenderolle (11; 14), die gegen die Horizontale angehoben bzw. geneigt angeordnet ist.

4. Vorrichtung nach Anspruch 3,
**dadurch gekennzeichnet,**
**daß** den Wenderollen (11; 14) mit senkrechten Achsen gelagerte Spannrollensätze (13; 15) zugeordnet sind.

5. Vorrichtung nach Anspruch 3 oder 4,
**dadurch gekennzeichnet,**
**daß** mindestens eine der in den Beizbehältern bzw. Reinigungsbehältern (I bis IV) angeordneten Band-Umlenkrollen (10) als Steuerrolle (100) ausgebildet ist.

6. Vorrichtung nach einem der Ansprüche 3 bis 5,
**dadurch gekennzeichnet,**
**daß** mindestens eine der in den Beizbehältern bzw. Reinigungsbehältern (I bis IV) angeordneten Band-Umlenkrollen (10) zusätzlich angetrieben ist.

7. Vorrichtung nach Anspruch 5 oder 6,
**dadurch gekennzeichnet,**
**daß** den Band-Umlenkrollen (10) Andrückrollen (25) zugeordnet sind.

8. Vorrichtung nach einem der Ansprüche 3 bis 7,
**dadurch gekennzeichnet,**
**daß** zumindest der in Bandlaufrichtung (1) liegende erste Beizbehälter bzw. Reinigungsbehälter (I) mit Ultraschallaktoren (31) ausgerüstet ist.

9. Vorrichtung nach Anspruch 8,
**dadurch gekennzeichnet,**
**daß** die Ultraschallaktoren (31) in einer von ein- und auslaufseitigen Dichtrollen (32) begrenzten, schmalen separaten Kammer (33) angeordnet sind.

10. Vorrichtung nach Anspruch 9,
**dadurch gekennzeichnet,**
**daß** die Ultraschallaktoren (31) über die Bandbreite (20) verteilt hinter säurefesten bzw. laugenfesten Zwischenwänden (34) jeweils stirnseitig der Kammer (33) untergebracht sind.

## Claims

1. A method for pickling and cleaning a rolled steel strip that is transported through several pickling containers or cleaning containers arranged in the treatment line in a loop-shaped fashion, wherein the pickling medium or the cleaning medium acts upon at least one side of the steel strip by means of spraying units that can be switched on or off and/or have an adjustable spraying width and/or are operated with a controllable spraying pressure and/or volume flow, **characterized by** the fact that the strip (5) is respectively deflected from the horizontal strip transport plane into an upright, vertical strip transport plane before it enters the pickling treatment section or the cleaning treatment section (2, 102, 202, 302, 402), and by the fact that the strip is respectively deflected into its normal horizontal strip transport plane after it emerges from the pickling treatment section or the cleaning treatment section.

2. The method according to Claim 1, **characterized by** the fact that unclean strip regions over the width (20) of the strip which are scaled to different degrees are sprayed in a targeted fashion with a changed spraying pressure and/or a changed acid concentration or cleaning solution concentration and/or an increased volume flow of the pickling medium or the cleaning medium.

3. A device for pickling and cleaning a rolled steel strip (5) that is transported through several pickling containers or cleaning containers (I, II, III, IV, IVa) arranged in the treatment line in a loop-shaped fashion, wherein the pickling medium or the cleaning medium acts upon at least one side of the steel strip by means of spraying units (9) that can be switched on or off and/or have an adjustable spraying width and/or are operated with a controllable spraying pressure and/or volume flow, in particular for carrying out the method according to Claim 1, **characterized by** one respective deflecting roller (11; 14) in front and behind the pickling treatment section or the cleaning treatment section (2, 102, 202, 302, 402), wherein the deflecting rollers are raised and inclined referred to the horizontal line and deflect the strip (5) from the horizontal strip transport plane into an upright, vertical strip transport plane and vice versa.

4. The device according to Claim 3, **characterized by** the fact that sets of tensioning rollers (13; 15) that are supported on horizontal axles are assigned to the deflecting rollers (11; 14).

5. The device according to Claim 3 or 4, **characterized by** the fact that at least one of the strip reversing rollers (10) arranged in the pickling containers or the cleaning containers (I - IV) is realized in the form of a control roller (100).

6. The device according to one of Claims 3 - 5, **characterized by** the fact that at least one of the strip reversing rollers (10) arranged in the pickling containers or the cleaning containers (I - IV) is additionally driven.

7. The device according to Claim 5 or 6, **characterized by** the fact that pressing rollers (25) are assigned to the strip reversing rollers (10).

8. The device according to one of Claims 3 - 7, **characterized by** the fact that at least the first pickling container or cleaning container (I) viewed in the strip transport direction (1) is equipped with ultrasonic actuators (31).

9. The device according to Claim 8, **characterized by** the fact that the ultrasonic actuators (31) are arranged in a separate narrow chamber (33) that is limited by sealing rollers (32) on the intake side and the outlet side.

10. The device according to Claim 9, **characterized by** the fact that the ultrasonic actuators (31) are distributed over the width (20) of the strip and respectively arranged on the end face of the chamber (33), namely behind acid-resistant or lye-resistant intermediate walls (34).

## Revendications

1. Procédé pour décaper et nettoyer un feuillard d'acier laminé, qui est déplacé en décrivant des lacets en traversant plusieurs conteneurs de décapage ou de nettoyage disposés dans la ligne de traitement et est sollicité alors par au moins un côté de feuillard avec l'agent de décapage ou de nettoyage, des unités d'injection ou de pulvérisation étant prévues, qui peuvent être connectées ou déconnectées ou réglées dans leur largeur d'injection et/ou sont exploitées avec une pression d'injection ou de pulvérisation et/ou flux volumique réglable,
**caractérisé en ce que**
le feuillard (5) est dévié avant l'entrée dans la partie de traitement par décapage par nettoyage (2, 102, 202, 302, 402) du plan horizontal de passage de feuillard dans un plan de passage de feuillard posé sur chant et vertical et après la sortie de la partie de traitement par décapage ou nettoyage dans son plan de passage de feuillard normal et horizontal.

2. Procédé selon la revendication 1,
**caractérisé en ce que**
des zones périphériques calaminées avec une intensité différente sur la largeur du feuillard (20) et souillées sont pulvérisées de façon ciblée avec une pression d'injection modifiée et/ou une concentration d'acide ou une concentration de solution de nettoyage modifiée et/ou un flux volumique élevé d'agent de décapage ou d'agent de nettoyage.

3. Dispositif pour décaper et nettoyer un feuillard d'acier laminé (5), qui est déplacé en décrivant des lacets en traversant plusieurs conteneurs de décapage ou de nettoyage (I, II, III, IV, IVa) disposés dans la ligne de traitement et est sollicité alors par au moins un côté de feuillard avec l'agent de décapage ou de nettoyage, des unités d'injection ou de pulvérisation (9) étant prévues, qui peuvent être connectées ou déconnectées ou réglées dans leur largeur d'injection et/ou sont exploitées avec une pression d'injection ou de pulvérisation et/ou flux volumique réglable, en particulier pour l'application du procédé selon la revendication 1,
**caractérisé par**
un galet inverseur (11; 14) qui dévie respectivement avant et après la partie de traitement par décapage ou nettoyage (2, 102, 202, 302, 402) la bande (5) du plan de passage de bande horizontal dans un plan de passage de bande posé sur chant et vertical et inversement, et est disposé de façon soulevée ou inclinée par rapport à l'horizontale.

4. Dispositif selon la revendication 3,
**caractérisé en ce que**
des jeux de galets tendeurs (13; 15) fixés avec des axes verticaux sont attribués aux galets inverseurs (11; 14).

5. Dispositif selon la revendication 3 ou 4,
**caractérisé en ce**
**qu'**au moins l'un des galets inverseurs de feuillard (10) disposés dans les conteneurs de décapage ou de nettoyage (I à IV) est conçu comme un galet de commande (100).

6. Dispositif selon l'une quelconque des revendications 3 à 5,
**caractérisé en ce**
**qu'**au moins l'un des galets inverseurs de feuillard (10) disposés dans les conteneurs de décapage ou de nettoyage (I à IV) est entraîné en supplément.

7. Dispositif selon la revendication 5 ou 6,
**caractérisé en ce que**
des galets presseurs (25) sont attribués aux galets inverseurs de feuillard (10).

8. Dispositif selon l'une quelconque des revendications 3 à 7,
**caractérisé en ce**
**qu'**au moins le premier conteneur de décapage ou de nettoyage (I), situé dans le sens de passage de feuillard (1), est équipé d'acteurs à ultrasons (31).

9. Dispositif selon la revendication 8,
**caractérisé en ce que**
les acteurs à ultrasons (31) sont disposés dans une chambre (33) séparée, étroite et délimitée par des galets d'étanchéité (32) côté entrée et côté sortie.

10. Dispositif selon la revendication 9,
**caractérisé en ce que**
les acteurs à ultrasons (31) sont logés respectivement sur la face avant de la chambre (33) répartis derrière des parois intermédiaires (34) résistantes aux acides et solutions alcalines.
